# EUROPÄISCHE PATENTSCHRIFT

(11) **EP 0 686 773 B1**
(45) Veröffentlichungstag und Bekanntmachung des Hinweises auf die Patenterteilung: **29.05.2002**
(21) Anmeldenummer: 95102549.3
(22) Anmeldetag: 23.02.1995
(51) Int. Cl.: F04D 25/16, F04D 29/58, F01D 15/08, F01D 15/06

(54) **Getriebe-Mehrwellenturbokompressor und Getriebe-Mehrwellenradialexpander**
Gear driven multi-shaft compressor and multi-shaft expander
Compresseur et turbine à arbres multiples à train d'engrenages

(30) Priorität: 10.05.1994 DE 4416497
(43) Veröffentlichungstag der Anmeldung: 13.12.1995
(73) Patentinhaber: MAN Turbomaschinen AG GHH BORSIG, 46145 Oberhausen (DE)
(72) Erfinder: Kotzur, Joachim, Dr.-Ing., D-46145 Oberhausen (DE)
(74) Vertreter: Radünz, Ingo, Dipl.-Ing.

(56) Entgegenhaltungen:
- DE-A- 1 813 335
- DE-A- 2 518 628
- DE-C- 977 392
- DE-C- 4 234 739
- US-A- 3 355 096
- US-A- 3 809 493

## Beschreibung

Die Erfindung betrifft einen mehrstufigen Getriebe-Mehrwellenturbokompressor mit strömungsmäßig hintereinandergeschalteten Laufrädern, wobei auf einer oder mehreren parallel zueinander angeordneten Ritzelwellen zwei oder mehr Kompressor-Laufräder befestigt sind, die, bezogen auf die Ritzelwellen, direkt über ein Zentralrad oder indirekt über Ritzelwellen am Umfang des Zentralrades angetrieben werden, wobei bei den den Niederdruckstufen (erste oder erste und zweite Ritzelwelle) folgenden Hochdruckstufen mehrere Laufräder in gleicher Durchströmungsrichtung vom Ansaugstutzen am Ritzelwellenende in Richtung Getriebegehäuse hintereinander unter Zwischenschaltung eines Scheibendiffusors angeordnet sind.

Die Leistungsübertragung auf die Kompressor-Laufräder kann im letztgenannten Fall über die Ritzelwelle des Antriebes via Zentralrad via Ritzelwelle des Kompressor-Laufrades oder zentralrad via Zwischenzahnräder via Ritzelwelle des Kompressor-Laufrades erfolgen.

Zur Lösung der bei hohen Gesamtdruckverhältnissen bezüglich der hohen Ritzelwellendrehzahlen auftretenden Probleme werden nach der DE 42 34 739 bei den den Niederdruckstufen (erste oder zweite Ritzelwelle) folgenden Stufen ab zweite oder dritte Ritzelwelle mehrere Laufräder hintereinander unter Zwischenschaltung eines Scheibendiffusors und eines Rückführringes auf wenigstens eine Ritzelwelle angeordnet.

Nachteilig ist bei dieser Ausführung, daß bei höheren Druckverhältnissen der Stufengruppen keine Zwischenkühlung nach jedem Laufrad stattfindet.

Die in der DE-OS 25 18 628 dargestellte Lösung, bei der jeweils ein Paar Laufräder auf der Ritzelwelle Rücken an Rücken angeordnet sind, erlaubt eine solche Zwischenkühlung, bietet jedoch rotordynamisch eher Verschlechterungen, da hier durch den zwischen Getriebegehäuse und Laufrad angeordneten radialen Ansaugstutzen ein großer Schwerpunktabstand des überhängenden Rotorteils zum Ritzelwellenlager entsteht.

Aus der DE-A-1 813 335 ist ein Turboverdichter, bestehend aus mehrstufigen Verdichtereinheiten, bekannt. Die Laufräder jeder Verdichtereinheit sind auf beidseitig gelagerten Verdichterwellen angeordnet und über fliegend auf den Verdichterwellen angeordnete Ritzel eines gemeinsamen Getriebes angetrieben. Zwischen den in gleicher Strömungsrichtung hintereinander angeordneten Laufrädern sind Zwischenkühler vorgesehen. Über Austrittsgehäuse zu den Zwischenkühlern ist nichts ausgeführt. Dieser Turboverdichter weist infolge der beidseitigen Lagerung der Verdichterwellen hohe mechanische Reibungsverluste und konstruktive Nachteile auf.

Aus der US-A-3 809 493 ist ein Getriebe-Einwellenturbokompressor bekannt. Diese Bauart wird hauptsächlich bei niedrigen Umfangsgeschwindigkeiten als Kältekompressor eingesetzt. Der mit der Getriebewelle gekoppelte Rotor trägt drei fliegend angeordnete Laufräder, die unter Zwischenschaltung jeweils eines Zwischenkühlers hintereinander durchströmt sind. Die Durchströmungsrichtung der aufeinander folgenden Laufräder ist jeweils entgegengesetzt. Durch den zwischen dem Getriebegehäuse und dem zweiten Laufrad vorgesehenen, radial angeordneten Ansaugstutzen wird der Abstand des Schwerpunktes des überhängenden Wellenteiles zum Lager vergrößert.

Die Aufgabe der Erfindung besteht darin, einen Getriebe-Mehrwellenturbokompressor zu schaffen, der die genannten Nachteile des Standes der Technik vermeidet und bei dem der Gesamtwirkungsgrad bei gleichbleibender Drehzahl und das Gesamtdruckverhältnis gesteigert werden können, ohne rotordynamische Nachteile in Kauf nehmen zu müssen.

Die Lösung der Aufgabe erfolgt in der Weise, wie es in dem Hauptanspruch angegeben ist. Die Unteransprüche dienen der vorteilhaften Ausgestaltung der Erfindung. Dies wird erfindungsgemäß dadurch erreicht, daß bei den den Niederdruckstufen (erste oder erste und zweite Ritzelwelle) folgenden Stufen mehrere Laufräder in gleicher Durchströmungsrichtung vom Ritzelwellenende in Richtung Getriebegehäuse hintereinander, unter Zwischenschaltung eines Zwischen-Austrittsgehäuses, eines Zwischenkühlers sowie eines Zwischen-Eintrittsgehäuses zur Folgestufe angeordnet sind.

Dabei bleibt der Schwerpunktabstand des überhängenden Wellenteils in gleicher Größenordnung wie bei der Lösung nach der DE-C-4 234 739, insbesondere bei Ausbildung der Spiralgehäuse mit asymmetrischer Lage der Spiralquerschnitte zu den Laufradaustritten, und zwar bei dem Zwischen-Austrittsgehäuse asymmetrisch in Richtung Ritzelwellenende und bei dem Austrittsgehäuse in Richtung Getriebegehäuse.

Die Niederdruckstufen können hierbei als konventionelle Einzelstufen mit großem Schluckvermögen und hoher Umfangsgeschwindigkeit ausgeführt werden, meistens mit Laufrädern in halboffener Bauart ohne Deckscheibe. Die Hochdruckstufen in den Stufengruppen werden meist mit Laufrädern mit Deckscheibe ausgeführt, jedoch kann bei der ersten Stufe der Hochdruckstufengruppe auch auf die Deckscheibe verzichtet werden.

Werden die Laufräder der Hochdruckstufengruppen durch Stirnverzahnungen und Zentralbolzen miteinander verbunden, können die Innengehäuse auch bei horizontal ungeteiltem Außengehäuse horizontal ungeteilt ausgeführt werden.

Werden die Laufräder aus rotordynamischen Gründen miteinander fest verbunden, erfordert dies eine horizontale Teilung mindestens des Innengehäuses des Zwischen-Eintrittsgehäuses.

Durch Umkehrung der Durchströmungsrichtung entsteht ein Mehrwellenradialexpander, bei dem durch das Einfügen des Zwischen-Austrittsgehäuses und des Zwischen-Eintrittsgehäuses die Möglichkeit einer Zwischenüberhitzung des Gases genutzt werden kann.

Durch die gemeinsame Anordnung von Kompressor- und Radialexpander-Stufengruppen auf einer Ritzelwelle und entsprechend von hochschluckfähigen Kompressor- und Radialexpanderstufen im Niederdruckteil lassen sich maximale Gesamtdruckverhältnisse von Turbokompressoren und Radialexpandern mit nur einem Getriebe realisieren.

Ausführungsbeispiele der Erfindung werden anhand von schematischen Zeichnungen dargestellt. Es zeigen:
- Fig. 1: einen Schnitt durch die Teilfuge eines Turbokompressors nach dem Stand der Technik,
- Fig. 2: einen Schnitt durch die Teilfuge eines erfindungsgemäßen Getriebe-Mehrwellenturbokompressors mit einer konventionellen Niederdruckwelle und einer neuartigen Hochdruckwelle,
- Fig. 3: einen Schnitt durch eine erfindungsgemäße Stufengruppe mit horizontal ungeteilten Innengehäusen,
- Fig. 4: einen Schnitt durch eine erfindungsgemäße Stufengruppe mit horizontal geteiltem Zwischengehäuse und
- Fig. 5: eine erfindungsgemäße Kombination von Mehrwellenturbokompressor- (links) und Radialexpander-Stufengruppen (rechts).

Fig. 1 stellt einen Schnitt durch eine horizontale Teilfuge eines bekannten Getriebe-Mehrwellenkompressors dar. Der Turbokompressor mit dem Ansaugstutzen (7) und Austrittsgehäuse (2) ist mit einer Niederdruckwelle (6) mit den Einzelstufen I und II mit Laufrädern (8) halboffener Bauart ohne Deckscheibe sowie einer Hochdruckwelle (6) mit den Stufengruppen III, IV sowie V, VI ausgerüstet.

Auf der Hochdruckwelle sind jeweils zwei Kompressor-Laufräder (25) mit Deckscheibe in gleicher Strömungsrichtung angeordnet. Zwischengeschaltet sind Scheibendiffusoren (9) und Rückführringe (10).

Fig. 2 zeigt einen Schnitt durch eine horizontale Teilfuge eines erfindungsgemäßen Turbokompressors.

Der Niederdruckteil ist hierbei mit einer konventionellen Niederdruck-Welle (6) mit den Einzelstufen I und II mit Laufrädern (8) halboffener Bauart ohne Deckscheibe und einer Hochdruck-Welle (6) mit den Stufen III und IV sowie V und VI mit Laufrädern (25) mit Deckscheibe ausgerüstet. Das Gas tritt bei Stufe III axial über den Ansaugstutzen (7) in das Laufrad (25) ein und tritt über ein Zwischen-Austrittsgehäuse (13) wieder aus dem Kompressor aus. Nach erfolgter Zwischenkühlung (Zwischenkühler 24) tritt das Gas über den Zwischen-Ansaugstutzen (4) wieder in die Stufengruppe III - IV dieses Ritzelwellenendes (6) ein und verläßt die Stufengruppe III - IV nach Durchströmung des Laufrades (25) der Stufe IV über das Austrittsgehäuse (2).

Entsprechendes gilt für die Stufengruppe V - VI.

Fig. 3 zeigt einen vertikalen Längsschnitt durch eine Stufengruppe III - IV bzw. V - VI eines erfindungsgemäßen Getriebe-Mehrwellenturbokompressors.

Hierbei sind die beiden Stufen der Stufengruppe III - IV bzw. V - VI in einem horizontal ungeteilten Außengehäuse (18) untergebracht. Die Ansaugung zum ersten Laufrad (25) erfolgt axial über einen Saugstutzen (7), der in dem horizontal ungeteilten Innengehäuse (15) angeordnet ist.

In diesem Innengehäuse (15) ist auch das Zwischen-Austrittsgehäuse (13) nach dem Laufrad (25) angeordnet, über dessen Anschlußstutzen (hier nicht dargestellt) im Außengehäuse (18) das Gas zum (hier nicht dargestellten) Zwischenkühler austritt. Über den Zwischen-Ansaugstutzen (4) tritt das Gas wieder in die Stufengruppe ein. Da beide Laufräder (25) durch die Verbindungsbuchse (20) vor der Montage auf der Ritzelwelle (6) fest miteinander verbunden sind, muß das Innengehäuse (17, 17b) mit dem Ansaugraum horizontal geteilt ausgeführt sein. Nach Verlassen des zweiten Laufrades (25) tritt das Gas durch das Austrittsgehäuse (2) über einen (hier nicht sichtbaren) Stutzen am Außengehäuse (18) aus der Stufengruppe aus. Das Zwischen-Austrittsgehäuse (13) und das Austrittsgehäuse (2) sind bezüglich ihres Strömungsquerschnittes asymmetrisch zu den Laufradaustritten (23) der vorgeschalteten Laufräder (25) angeordnet, und zwar bei dem Zwischen-Austrittsgehäuse (13) der ersten Stufe der Stufengruppe in Richtung des axialen Ansaugstutzens (7) und bei dem Austrittsgehäuse (2) der zweiten Stufe in Richtung Getriebegehäuse (1a, 1b). Dadurch ergibt sich der erforderliche Platz für das Innengehäuse (17a, 17b) mit dem Ansaugraum, ohne das Ritzelwellenende gegenüber der bekannten Lösung (Fig. 1) zu verlängern.

Die beiden durch eine Verbindungsbuchse (20) fest miteinander verbundenen Laufräder (25) sind über die Stirnverzahnungen (11) und die zentrale Befestigungsschraube (12) an der Ritzelwelle befestigt. Die Verbindung der Laufräder miteinander erfolgt hier durch Einschrumpfen der Laufräder (25) in die Verbindungsbuchse (20).

Fig. 4 zeigt eine Stufenanordnung gemäß Fig. 3 als Mehrwellen-Radialexpander ausgeführt. Hierbei tritt das Gas über einen hier nicht dargestellten Stutzen am Außengehäuse (18) und über das Eintrittsgehäuse (2a) der dem Getriebegehäuse (Getriebegehäuse-Oberteil 1a, Getriebegehäuse-Unterteil 1b) benachbarten Stufe in die Stufengruppe ein und nach Durchströmen des Laufrades (25a) über das Innengehäuse mit dem Austrittsraum (16) und dem am Außengehäuse (18) angeordneten Stutzen (4a) aus der Stufengruppe aus.

Nach einer äußeren Zwischenüberhitzung tritt das Gas über einen (hier nicht dargestellten) am Außengehäuse (18) angeordneten Stutzen und über das Zwischen-Eintrittsgehäuse (13a) des am Ritzelwellenende angeordneten Laufrades (25a) und über Leitschaufeln (21) in das Laufrad (25a) ein.

Nach Verlassen des Laufrades (25a) strömt das Gas über den axialen Austrittsstutzen (7a) ab.

Da hier beide Laufräder (25a) über eine Stirnverzahnung (11) miteinander verbunden sind, braucht das Innengehäuse (16) mit dem Austrittsraum nicht für die Montage horizontal geteilt zu werden.

Fig. 5 zeigt schließlich eine Kombination eines erfindungsgemäßen Getriebe-Mehrwellenturbokompressors (linke Bildhälfte) und eines erfindungsgemäßen Mehrwellenradialexpanders (rechte Bildhälfte), die an einem gemeinsamen Getriebegehäuse (1) auf gemeinsamen Ritzelwellen (6) angeordnet sind.

Der Niederdruckstufe I des Getriebe-Mehrwellenturbokompressors entspricht die Niederdruckstufe IIIa des Mehrwellenradialexpanders im unteren Teil von Fig. 5.

Die Hochdruckstufen II, III des Getriebe-Mehrwellenturbokompressors und die Hochdruckstufen Ia, IIa des Mehrwellenradialexpanders sind im oberen Teil von Fig. 5 erkennbar.

Den Austrittsgehäusen (2) auf der Kompressorseite entsprechen die Eintrittsgehäuse (2a) des Radialexpanders.

Dem Zwischen-Austrittsgehäuse (13) entspricht das Zwischen-Eintrittsgehäuse (13a), dem Zwischenansaugstutzen (4) entspricht der Zwischenaustrittsstutzen (4a). Für den axialen Ansaugstutzen (7) gilt hier der axiale Austrittsstutzen (7a), der als Austrittsdiffusor ausgebildet ist, und für den Scheibendiffusor (9) beim Mehrwellen-Radialexpander der Scheibenringraum (9a).

Den Laufrädern (8, 25) des Kompressors entsprechen beim Radialexpander die Laufräder (8a, 25a).

### Bezugsziffernliste:

- 1: Getriebegehäuse
- 1a: Getriebegehäuse-Oberteil
- 1b: Getriebegehäuse-Unterteil
- 2: Austrittsgehäuse bei Kompressoren
- 2a: Eintrittsgehäuse bei Radialexpandern
- 3: Antriebswelle des Zentralrades
- 4: Zwischenansaugstutzen des Kompressors
- 4a: Zwischenaustrittsstutzen des Radialexpanders
- 5: Zentralrad
- 6: Ritzelwelle mit Kompressor- und/oder Radialexpanderstufen
- 7: Axialer Ansaugstutzen für Kompressorstufen
- 7a: Axialer Austrittsstutzen für Radialexpander-Stufen
- 8: Laufrad Niederdruck-Stufe Kompressor
- 8a: Laufrad Niederdruck-Stufe Expander
- 9: Scheibendiffusor bei Kompressor, beschaufelt oder unbeschaufelt
- 9a: Scheibenringraum bei Radialexpander, beschaufelt oder unbeschaufelt
- 10: Rückführring des Kompressors
- 11: Stirnverzahnung (nach Hirth)
- 12: zentrale Befestigungsschraube für Stirnverzahnung
- 13: Zwischen-Austrittsgehäuse bei Kompressoren
- 13a: Zwischen-Eintrittsgehäuse bei Radialexpandern
- 14: Wellendichtung
- 14a: Horizontal geteiltes Wellendichtungs-Oberteil
- 14b: Horizontal geteiltes Wellendichtungs-Unterteil
- 15: Horizontal ungeteiltes Innengehäuse mit Spirale
- 16: Horizontal ungeteiltes Innengehäuse mit Austrittsraum
- 17: Horizontal geteiltes Innengehäuse mit Ansaugraum
- 17a: Oberteil von 17
- 17b: Unterteil von 17
- 18: Horizontal ungeteiltes Außengehäuse
- 19: Laufraddichtung
- 19a: Horizontal geteilte Laufraddichtung Oberteil
- 19b: Horizontal geteilte Laufraddichtung Unterteil
- 20: Verbindungsbuchse
- 21: Leitschaufeln im Scheibenringraum
- 22: Leitschaufeln im Ansaugraum
- 22a: Leitschaufeln im Austrittsraum
- 23: Laufradaustritt Kompressor
- 23a: Laufradeintritt Radialexpander
- 24: Zwischenkühler
- 24a: Zwischenerhitzer
- 25: Laufrad Hochdruckstufengruppen Kompressor
- 25a: Laufrad Hochdruck-Stufengruppen Radialexpander
I, II, III, IV, V, VI: Reihenfolge der Laufräder in Strömungsrichtung beim Kompressor
Ia, IIa, IIIa, IVa, Va, VIa: Reihenfolge der Laufräder in Strömungsrichtung beim Radialexpander

## Patentansprüche

1. Mehrstufiger Getriebe-Mehrwellenturbokompressor mit strömungsmäßig hintereinandergeschalteten Laufrädern (25), wobei auf einer oder mehreren parallel zueinander angeordneten Ritzelwellen (6) zwei oder mehr Kompressor-Laufräder (25) befestigt sind, die, bezogen auf die Ritzelwellen (6), direkt über ein Zentralrad (5) oder indirekt über Ritzelwellen am Umfang des Zentralrades (5) angetrieben werden, wobei bei den den Niederdruckstufen (I, II)(erste oder erste und zweite Ritzelwelle) folgenden Hochdruckstufen (III, IV, V, VI) mehrere Laufräder (25) in gleicher Durchströmungsrichtung vom Ansaugstutzen (7) am Ritzelwellenende in Richtung Getriebegehäuse (1) hintereinander unter Zwischenschaltung eines Scheibendiffusors (9) angeordnet sind, **dadurch gekennzeichnet, daß** sich an den Scheibendiffusor (9) des am Ritzelwellenende angeordneten Laufrades (25) ein Zwischen-Austrittsgehäuse (13) anschließt, über das das Gas einem Zwischenkühler (24) zugeführt wird und anschließend in den Zwischen-Ansaugstutzen (4) zu der in gleicher Durchströmungsrichtung in Richtung Getriebegehäuse (1) durchströmten und mit dem Austrittsgehäuse (2) versehenen Folgestufe gelangt.

2. Mehrstufiger Getriebe-Mehrwellenturbokompressor nach Anspruch 1,
**dadurch gekennzeichnet,**
**daß** das Zwischen-Austrittsgehäuse (13)
ein Spiralgehäuse ist.

3. Mehrstufiger Getriebe-Mehrwellenturbokompressor nach Anspruch 1 und 2,
**dadurch gekennzeichnet,**
**daß** das Zwischen-Austrittsgehäuse (13), bezogen auf den Laufradaustritt (23), in Richtung Ansaugstutzen (7) am Ritzelwellenende einen asymmetrischen Strömungsquerschnitt und daß das Austrittsgehäuse (2) dieser Stufengruppe einen asymmetrischen Strömungsquerschnitt zu seinem Laufradaustritt (23) in Richtung Getriebegehäuse (1) aufweist.

4. Verwendung eines mehrstufigen Getriebe-Mehrwellenturbokompressors mit den Merkmalen der Ansprüche 1 bis 3 durch Umkehrung der Strömungsrichtung als Mehrwellenradialexpander, **dadurch gekennzeichnet, daß** das Austrittsgehäuse (2) des Mehrwellenturbokompressors als Eintrittsgehäuse (2a) des Mehrwellenradialexpanders und der axiale Eintrittsstutzen (7) des Mehrwellenturbokompressors als axialer Austrittsdiffusor (7a) des Mehrwellenradialexpanders geschaltet ist.

5. Verwendung eines mehrstufigen Getriebe-Mehrwellenturbokompressors nach Anspruch 3, **dadurch gekennzeichnet, daß** das Austrittsgehäuse (2) der Hochdruckstufen des Getriebe-Mehrwellenturbokompressors als Eintrittsgehäuse (2a) eines Mehrwellenradialexpanders geschaltet ist, daß der Scheibendiffusor (9) der Hochdruckstufen des Getriebe-Mehrwellenturbokompressors als Eintritts-Scheibenringraum (9a) des Mehrwellenradialexpanders angeordnet ist, daß die Laufräder (25) des Getriebe-Mehrwellenturbokompressors als Laufräder (25a) des Mehrwellenradialexpanders angeordnet sind, daß der Zwischen-Ansaugstutzen (4) des Getriebe-Mehrwellenturbokompressors als Zwischenaustrittsstutzen (4a) des Mehrwellenradialexpanders geschaltet ist, daß das Zwischen-Austrittsgehäuse (13) des Getriebe-Mehrwellenturbokompressors als Zwischen-Eintrittsgehäuse (13a) des Mehrwellenradialexpanders angeordnet ist und daß der Ansaugstutzen (7) des Getriebe-Mehrwellenturbokompressors als Austrittsstutzen (7a) des Mehrwellenradialexpanders geschaltet ist.

6. Mehrstufiger Getriebe-Mehrwellenturbokompressor nach den Ansprüchen 1 - 3,
**dadurch gekennzeichnet,**
**daß** Hochdruckstufengruppen von Getriebe-Mehrwellenturbokompressoren und Mehrwellenradialexpandern auf gleichen Ritzelwellen (6) angeordnet sind.

## Claims

1. Multi-stage geared multi-wave turbocompressor with impellers (25) arranged in succession in terms of flow, wherein two or more compressor impellers (25) are mounted on one or more mutually parallelly arranged pinion shafts (6) and with respect to the pinion shafts (6) are driven directly by way of a central wheel (5) or indirectly by way of pinion shafts at the circumference of the central wheel (5), wherein for the high-pressure stages (III, IV, V, VI) following the lower-pressure stages (I, II) (first or first and second pinion shaft) several impellers (25) are arranged in succession in the same throughflow direction from the intake port (7) at the pinion shaft end in the direction of the gear casing (1) with interposition of a disc diffuser (9), **characterised in that** connected to the disc diffuser (9) of impeller (25) arranged at the pinion shaft end is an intermediate outlet casing (13) by way of which the gas is fed to an intermediate cooler (24) and subsequently passes into the intermediate intake port (4) to the following stage which is flowed through in the same throughflow direction in the direction of the gear casing (1) and is provided with the outlet housing (2).

2. Multi-stage geared multi-wave turbocompressor according to claim 1, **characterised in that** the intermediate outlet housing (13) is a spiral housing.

3. Multi-stage geared multi-wave turbocompressor according to claims 1 and 2, **characterised in that** the intermediate outlet housing (13) has, with respect to the impeller outlet (23), at the pinion shaft end an asymmetrical flow cross-section in the direction of the intake port (7) and that the outlet housing (2) of this stage group has an asymmetrical flow cross-section to its impeller outlet (23) in the direction of the gear casing (1).

4. Use of a multi-stage geared multi-wave turbocompressor with the features of claims 1 to 3 as, by reversal of the flow direction, a multi-wave radial expander, **characterised in that** the outlet housing (2) of the multi-wave turbocompressor is connected as inlet housing (2a) of the multi-wave radial expander and the axial inlet port (7) of the multi-wave turbocompressor is connected as axial outlet diffuser (7a) of the multi-wave radial expander.

5. Use of a multi-stage geared multi-wave turbocompressor according to claim 3, **characterised in that** the outlet housing (2) of the high-pressure stages of the geared multi-wave turbocompressor is connected as inlet housing (2a) of a multi-wave radial expander, that the disc diffuser (9) of the high-pressure stages of the geared multi-wave turbocompressor is arranged as inlet discoid annular space (9a) of the multi-wave radial expander, that the impellers (25) of the geared multi-wave turbocompressor are arranged as impellers (25a) of the multi-wave radial expander, that the intermediate intake port (4) of the geared multi-wave turbocompressor is connected as intermediate outlet port (4a) of the multi-wave radial expander, that the intermediate outlet housing (13) of the geared multi-wave turbocompressor is arranged as intermediate inlet housing (13a) of the multi-wave radial expander and that the intake port (7) of the geared multi-wave turbocompressor is connected as outlet port (7a) of the multi-wave radial expander.

6. Multi-stage geared multi-wave turbocompressor according to claims 1 to 3, **characterised in that** high-pressure stage groups of geared multi-wave turbocompressors and multi-wave radial expanders are arranged on the same pinion shafts (6).

## Revendications

1. Turbocompresseur multiétagé à plusieurs arbres de transmission avec des roues à aubes (25) montées les unes derrière les autres dans le sens d'écoulement, deux ou plusieurs roues à aubes (25) de compresseur, entraînées par rapport aux arbres de pignon (6) directement par l'intermédiaire d'une roue centrale (5) ou indirectement par l'intermédiaire d'arbres de pignon sur le pourtour de la roue centrale (5), étant fixées sur un ou sur plusieurs arbres de pignon (6) disposés parallèlement entre eux, plusieurs roues à aubes (25), sur les étages à haute pression (III, IV, V, VI) suivant les étages à basse pression (I, II)(premier ou premier et deuxième arbre de pignon), étant disposées les unes derrière les autres dans le même sens de balayage de la tubulure d'aspiration (7) sur l'extrémité de l'arbre de pignon en direction de la boîte d'engrenage (1), avec intercalation d'un diffuseur en disque, **caractérisé en ce qu'**un carter de sortie intermédiaire (13) se raccorde au diffuseur en disque (9) de la roue à aubes (25) disposée sur l'extrémité de l'arbre de pignon, carter par l'intermédiaire duquel le gaz est envoyé à un refroidisseur intermédiaire (24), puis parvient dans la tubulure d'aspiration intermédiaire (4) à l'étage suivant balayé dans le même sens en direction de la boîte d'engrenage (1) et muni du carter de sortie (2).

2. Turbocompresseur multiétagé à plusieurs arbres de transmission suivant la revendication 1, **caractérisé en ce que** le carter de sortie intermédiaire (13) est un carter en spirale.

3. Turbocompresseur multiétagé à plusieurs arbres de transmission suivant les revendications 1 et 2, **caractérisé en ce que** le carter de sortie intermédiaire (13), par rapport à la sortie de roue à aubes (23), présente une section transversale d'écoulement asymétrique en direction de la tubulure d'aspiration (7) sur l'extrémité de l'arbre de pignon, et **en ce que** le carter de sortie (2) de ce groupe d'étages présente une section transversale d'écoulement asymétrique par rapport à sa sortie de roue à aube (23) en direction de la boîte d'engrenage (1).

4. Utilisation d'un turbocompresseur multiétagé à plusieurs arbres de transmission avec les caractéristiques des revendications 1 à 3 sous forme de détendeur radial à plusieurs arbres par inversion du sens d'écoulement, **caractérisée en ce que** le carter de sortie (2) du turbocompresseur à plusieurs arbres est monté sous forme de carter d'entrée (2a) du détendeur radial à plusieurs arbres, et la tubulure d'entrée axiale (7) du turbocompresseur à plusieurs arbres est montée sous forme de diffuseur de sortie axial (7a) du détendeur radial à plusieurs arbres.

5. Utilisation d'un turbocompresseur multiétagé à plusieurs arbres de transmission suivant la revendication 3, **caractérisée en ce que** le carter de sortie (2) des étages à haute pression du turbocompresseur à plusieurs arbres de transmission est monté sous forme de carter d'entrée (2a) d'un détendeur radial à plusieurs arbres, **en ce que** le diffuseur en disque (9) des étages à haute pression du turbocompresseur à plusieurs arbres de transmission est disposé sous forme d'espace annulaire en disque d'entrée (9a) du détendeur radial à plusieurs arbres, **en ce que** les roues à aubes (25) du turbocompresseur à plusieurs arbres de transmission sont disposées sous forme de roues à aubes (25a) du détendeur radial à plusieurs arbres, **en ce que** la tubulure d'aspiration intermédiaire (4) du turbocompresseur à plusieurs arbres de transmission est montée sous forme de tubulure de sortie intermédiaire (4a) du détendeur radial à plusieurs arbres, **en ce que** le carter de sortie intermédiaire (13) du turbocompresseur à plusieurs arbres de transmission est disposé sous forme de carter d'entrée intermédiaire (13a) du détendeur radial à plusieurs arbres, et **en ce que** la tubulure d'aspiration (7) du turbocompresseur à plusieurs arbres de transmission est montée sous forme de tubulure de sortie (7a) du détendeur radial à plusieurs arbres.

6. Turbocompresseur multiétagé à plusieurs arbres de transmission suivant les revendications 1 - 3, **caractérisé en ce que** des groupes d'étages à haute pression de turbocompresseurs à plusieurs arbres de transmission et de détendeurs radiaux à plusieurs arbres sont disposés sur de mêmes arbres de pignons (6).
